# EUROPÄISCHE PATENTSCHRIFT

(11) **EP 0 062 791 B1**
(45) Veröffentlichungstag und Bekanntmachung des Hinweises auf die Patenterteilung: **24.07.1985**
(21) Anmeldenummer: 82102392.6
(22) Anmeldetag: 23.03.1982
(51) Int. Cl.: E04H 15/00

(54) **Zerlegbares Zeltgerüst aus Leichtmetall, dessen Dachteil aus senkrecht zum Firstverlauf angeordneten Bindern und waagrecht zu diesen verlaufenden Pfetten besteht**
Collapsible tent frame of light metal, the roof of which consists of rafters perpendicular to the ridge and of horizontal purlins
Ossature de tente démontable en métal léger, dont la couverture comporte des arbalétriers perpendiculaires au faîte et des pannes horizontales

(30) Priorität: 10.04.1981 DE 3114479
(43) Veröffentlichungstag der Anmeldung: 20.10.1982
(73) Patentinhaber: Röder, Edwin, D-6470 Büdingen 7 (DE)
(72) Erfinder: Röder, Edwin, D-6470 Büdingen 7 (DE)
(74) Vertreter: Munderich, Paul

## Beschreibung

Die Erfindung betrifft ein zerlegbares Zeltgerüst aus Leichtmetall als Träger einer üblichen aus Zeltplanen gebildeten Dachhaut, dessen Dachteil aus senkrecht zum Firstverlauf angeordneten Bindern und waagrecht zu diesen verlaufenden Pfetten besteht, wobei die Binder und Pfetten Hohlprofile sind, und die Pfetten zumindest mit einer Kondenswassersammelrinne entlang ihrer ganzen Länge ausgerüstet sind, sowie die Verbindungen zwischen je zwei Bindern und einer Pfette durch in der Regel winklige an bzw. in den beiden Pfettenenden befestigte Einhägelaschen, die in einen an jedem Binder befestigten Einhängebügel greifen, befestigt sind.

Das Problem der Kondensatabführung aus den Sammelrinnen bzw. dessen Verdampfung wird unter anderem durch die deutsche Patentschrift 2136 566 angesprochen.

Bei Ausbildungen nach dieser Schrift ist vorgesehen, dass der Kondenswasserinhalt der Rinnen über in diesen angeordneten Öffnungen in die als Hohlprofil ausgebildete, beidseitig verschlossene Pfette eintritt. Der so geschaffene, relativ grosse Speicherraum lässt im allgemeinen ein Abtropfen des Kondenswassers in das Zeltinnere verhindern.

Die im Rahmen der Schrift behauptete Verdunstung des Kondensats aus dem Pfetteninneren über die Öffnungen heraus, ist jedoch nicht in vollem Umfang als realistisch anzusehen, da der Kondenswasseranfall - zumindest periodisch - relativ hoch sein kann.

Aus diesem Grund müssen bei der Demontage des Zeltes die Pfetten vielfach entleert werden, wobei das Gewicht der durch Kondenswasser zusätzlich belasteten Pfetten nicht immer eine einfache Handhabung dieser Bauelemente zulässt.

Eine andere Lösung dieses Problems wird durch die deutsche Gebrauchsmusterschrift 7923460 vorgeschlagen. Diese Lösung fordert eine ganz spezielle Ausbildung des Dachbinders dergestalt, dass dieser beidseitig unterhalb der Befestigung der Zeltplane Wasserablaufrinnen aufweist, wobei an den zwischen zwei Dachbindern angeordneten Pfetten Wassersammelrinnen ausgebildet sind, die jeweils in den Bereich zumindest einer Wasserablaufrinne eines Binders führen und in diese einmünden. Der dabei zusätzlich vertretene Vorschlag, die Pfetten jeweils zu einer Wasserablaufrinne hin mit leichtem Gefälle zu verlegen, ist bei grundsätzlich gleichbleibender Ausbildung der Dachbinder innerhalb einer Gerüstkonstruktion nicht besonders effektiv zu bezeichnen, da auch bei einer waagrechten Anordnung dieser Kondenswasserrinnen der Wasserablauf in eine der Ablaufrinnen der beiden Binder immer gegeben ist.

Wesentlicher Nachteil ist jedoch bei dieser Methode die relativ teure Ausbildung des Binders, da er zur Bildung der Wasserablaufrinnen in seinem oberen Bereich beidseitig eingezogen, d.h. verformt werden muss. Eine solche Ausbildung muss als besonders kostenintensiv betrachtet werden.

Diese Sachlage berücksichtigend ist es deshalb Aufgabe dieser Erfindung, im Rahmen des eingangs beschriebenen zerlegbaren Zeltgerüstes eine konstruktive Ausbildung des Verbindungsbereiches zwischen zwei Bindern und einer Pfette zu nennen, die eine einfache tropffreie Ableitung des in den Kondenswassersammelrinnen der Pfetten anfallenden Wassers nach der Aussenseite des Zeltes ermöglichen.

Die erfindungsgemässe Lösung dieser Aufgabe sieht vor, dass jeweils unterhalb des Stosses von Binder und Pfette am Binder eine zum Zeltinnern auslaufgesicherte Aufnahmerinne vorgesehen ist, deren rechtwinklig vom Binder weisende Ausladung und deren Länge den Auslaufbereich des oder der Kondenswassersammelrinne(n) der Pfette jeweils um ein geringes Mass überragt, und dass von der zum Binder gerichtete Begrenzung der Aufnahmerinne zumindest eine Öffnung in das Innere des Binders führt.

Die vorgeschlagene Lösung wird in vollem Umfang der Aufgabenstellung gerecht, da sie einmal keine sogenannten Sammelräume für das Kondenswasser beansprucht und zum anderen keine spezielle Verformung der Binder zum Zwecke der Ausbildung von Ablaufrinnen bedarf.

Der Vorschlag des Auffangens des aus den beidseitig offenen Enden jeder Kondenswassersammelrinne der Pfette abtropfenden Wassers, in einer in ihrer Dimensionierung relativ klein gehaltenen Rinne und dessen Weiterführung durch zumindest eine Öffnung in den Hohlraum des Binders und über diesen nach ausserhalb des Zeltes, ist als sichere und gleichzeitig kostengünstige Massnahme zu betrachten.

Zur Ausbildung der Aufnahmerinne kann vorgeschlagen werden, dass diese in ihrer Längserstreckung einen zur oberen Binderbegrenzung sich öffnenden Bogen bildet, wobei die beidseitig hochgebogenen Enden je einen Überlaufverschluss für die Aufnahmerinne bilden.

Unabhängig davon kann auch vorgesehen werden, dass die Aufnahmerinne in ihrer Längserstreckung ein gerades, zur oberen Binderbegrenzung sich öffnendes U-Profil, das an den Seiten abgeschlossen ist, bildet.

Die Erfindung wird durch die beigefügte zeichnerische Darstellung einer beispielsweisen Ausführung näher erläutert.
Figur 1 zeigt den Stoss von Binder und Pfette im Aufriss.
Figur 2 zeigt den Stoss von Binder und Pfette im Seitenriss.
Figur 3 zeigt die Zuordnung von Binder und Pfette in perspektivischer Darstellung.

Dem Binder 1 ist der Einhängebügel 4 und der Pfette 2 die Einhängelasche 3 verbunden, wobei bei eingehängter Pfette 2 die Einhängelasche 3 durch den Einhängebügel 4 greift und damit die Einhängeverbindung 3/4 bildet.

Unterhalb dieser Einhängeverbindung 3/4 ist die Aufnahmerinne 5 angeordnet die, im Falle dieses Beispiels, einen zur Einhängeverbindung 3/4 sich öffnenden Bogen bildet. Der zur Wandung des Binders 1 gerichtete Rückflansch der Aufnahmerinne 5 ist dabei abdichtend mit dieser Wandung verbunden.

In geringem Abstand von der jeweils seitlichen Begrenzung der Projektionsfläche der Einhängeverbindung 3/4 auf der Aufnahmerinne 5 sind beidseitig in den Hohlraum des Binders 1 führende Öffnungen 6 vorgesehen. Das von den Kondenswassersammelrinnen der Pfetten 2 ablaufende Wasser wird durch die Aufnahmerinnen 5 aufgenommen und über die Öffnungen 6 und über den Hohlraum des geneigt angeordneten Binders 1 abgeführt.

Der Überlauf der Aufnahmerinnen 5 in das Zeltinnere wird durch deren hochgebogene Enden verhindert.

## Patentansprüche

1. Zerlegbares Zeltgerüst aus Leichtmetall als Träger einer üblichen aus Zeltplanen gebildeten Dachhaut, dessen Dachteil aus senkrecht zum Firstverlauf angeordneten Bindern und waagrecht zu diesen verlaufenden Pfetten besteht, wobei die Binder und die Pfetten Hohlprofile sind, und die Pfetten mit zumindest einer Kondenswassersammelrinne entlang ihrer ganzen Länge ausgerüstet sind, sowie die Verbindungen zwischen je zwei Bindern und einer Pfette durch in der Regel winklige an bzw. in den beiden Pfettenenden befestigte Einhängelaschen, die in einen an jedem Binder befestigten Einhängebügel greifen, gegeben sind, dadurch gekennzeichnet, dass jeweils unterhalb des Stosses von Binder (1) und Pfette (2) am Binder (1) eine zum Zeltinneren auslaufgesicherte Aufnahmerinne (5) vorgesehen ist, deren rechtwinklig vom Binder (1) weisende Ausladung und deren Länge den Auslaufbereich des oder der Kondenswassersammelrinne(n) der Pfette (2) jeweils um ein geringes Mass überragt, und dass von der zum Binder (1) gerichteten Begrenzung der Aufnahmerinne (5) zumindest eine Öffnung in das Innere des Binders (1) führt.

2. Zerlegbares Zeltgerüst nach Anspruch 1, dadurch gekennzeichnet, dass die Aufnahmerinne (5) in ihrer Längserstreckung einen zur oberen Binderbegrenzung sich öffnenden Bogen bildet, wobei die beidseitigen hochgebogenen Enden je einen Überlaufverschluss für die Aufnahmerinne (5) bilden.

3. Zerlegbares Zeltgerüst nach Anspruch 1, dadurch gekennzeichnet, dass die Aufnahmerinne (5) in ihrer Längserstreckung ein gerades zur oberen Binderbegrenzung sich öffnendes U-Profil, das an den Seiten abgeschlossen ist, bildet.

## Claims

1. A detachable light metal tent structure supporting a conventional roof covering formed of canvas, the roofing portion of which consists of girders disposed normal to the ridge and purlins extending horizontally thereto, with the girders and the purlins being hollow sections and the purlins being provided with at least one condensed water collecting channel along the entire length thereof, and with the connections between respectively two girders and one purlin being established by attaching flaps generally secured at an angle to or in the two purlin ends, which flaps engage an attaching bar secured to each girder, characterized in that provided respectively below the joint of girder (1) and purlin (2) on girder (1) is a collecting channel (5) leak-proof against the interior of the tent, the overhang of which reactan- gularly facing away from girder (1) and the length of which protrude by respectively a small amount beyond the discharge zone of the condensed water collecting channel or channels of purlin (2), and that at least one aperture leads from the delimitation of the collecting channel (5) directed toward girder (1), into the interior of girder (1).

2. A detachable tent structure according to claim 1, characterized in that the collecting channel (5), in the longitudinal extension thereof, forms an arc opening toward the upper girder delimitation, with the ends bent upwardly at both sides forming one overflow closure each for the collecting channel (5).

3. A detachable tent structure of claim 1, characterized in that the collecting channel (5), in the longitudinal extension thereof, forms a straight, closed-ended U-section opening toward the upper girder delimitation.

## Revendications

1. Cadre de tente décomposable de métal léger servant comme support d'une couverture de toît usuelle formée par des baches imperméables, la partie de toît duquel êtant formée par des entraits disposés verticalement au faîtage et des poutres s'étendant horizontalement aux derniers, les entraits et les poutres étant des profils creux ert les poutres étant pourvus au moins d'un chéneau d'eau de condensation le long de leur longueur entière, et les connexions entre deux entraits à la fois et un poutre étant formées par des éclisses à suspendre généralement fixés angulai- rement aux ou dans les deux extrémités de poutres s'engageant un étrier à suspendre fixé à chaque entrait, caractérisé en ce qu'un chéneau (5) est pourvu à la fois au-dessous du joint de l'entrait (1) et le poutre (2) à l'entrait (1) protégé contre l'écouloir vers l'intérieur de tente, la saillie du chéneau montrant à angle droit de l'entrait (1) et la longueur de chéneau chaque fois dépassant un peu la zone de décharge du ou des chéneau(x) d'eau de condensation du poutre (2), et qu'au moins une ouverture mène de la délimitation du chéneau (5) dirigé vers l'entrait (1) à l'intérieur de l'entrait (1).

2. Cadre de tente décomposable selon la revendication 1, caractérisé en ce que le chéneau (5) dans son extension longitudinal forme un courbe ouvrant vers la délimitation de l'entrait supérieure, les extrémités courbées vers le haut aux deux côtés formant chaque fois une fermeture de trop-plein pour le chéneau (5).

3. Cadre de tente décomposable selon la re- vendicatin 1, caractérisé en ce que le chéneau (5) dans son extension longitudinal forme un profil sous forme U rectiligne ouvert à la délimitation de l'entrait supérieure et fermé aux côtés.
